# EUROPÄISCHE PATENTSCHRIFT

(11) **EP 2 048 106 B1**
(45) Veröffentlichungstag und Bekanntmachung des Hinweises auf die Patenterteilung: **11.05.2011**
(21) Anmeldenummer: 08017473.3
(22) Anmeldetag: 06.10.2008
(51) Int. Cl.: B66C 1/10

(54) **Portalhubstapler mit zwei nebeneinander angeordneten Spreadern**
Straddle carrier with two spreaders arranged next to each other
Chariot cavalier doté de deux palonniers adjacents

(30) Priorität: 11.10.2007 DE 102007049012
(43) Veröffentlichungstag der Anmeldung: 15.04.2009
(73) Patentinhaber: Noell Mobile Systems GmbH, 97080 Würzburg (DE)
(72) Erfinder: Gredel, Martin, Dipl.-Ing., 97074 Würzburg (DE); Foltys, Hubert, Dipl.-Ing., 97243 Bieberehren (DE)
(74) Vertreter: Hofmann, Matthias

(56) Entgegenhaltungen:
- WO-A-03/099699
- WO-A-03/104132
- WO-A-2005/090223
- DE-A1- 10 355 946
- US-A- 4 915 576

## Beschreibung

Die Erfindung betrifft einen Portalhubstapler zum Transportieren und Stapeln von Frachtcontainern entsprechend dem Oberbegriff des ersten Patentanspruches.

Die Erfindung ist überall dort einsetzbar, wo mehrere Container von einem Kran, in Umschlaghäfen dicht nebeneinander stehend abgesetzt werden und die Notwendigkeit besteht, diese nebeneinander stehenden Frachtcontainer zu transportieren, zu stapeln oder so aufzustellen, daß herkömmliche Portalhubstapler für ihren Weitertransport sorgen können.

Auf Umschlagplätzen, insbesondere in Hafenanlagen, ist es üblich, daß Container mittels Spreader von Portalkranen bei einem Ent- und Beladen von Schiffen auf dem Schiff oder in der Hafenanlage erfaßt, transportiert und gegebenenfalls gestapelt werden.
Ein derartiger Portalkran ist beispielsweise in DE 197 26 359 A1 beschrieben.

In der Hafenanlage abgesetzte Container werden dann von Portalhubwagen erfaßt und in der Hafenanlage weiter transportiert, auf andere Fahrzeuge, beispielsweise Straßenfahrzeuge, verladen oder aber auf geeignete Weise gestapelt.

In DE 32 221 49 A1 ist ein Portalhubstapler zum Erfassen und Transportieren von Container beschrieben. Diese Fahrzeuge sind geeignet, übereinander stehende Container zu erfassen und weisen daher eine entsprechende Höhe auf. An zwei Fahrträgern sind auf jeder Seite mindestens zwei, häufig aber auch mehrere lenkbare Räder angeordnet. Diese Fahrträger müssen möglichst schmal ausgeführt sein, damit der Portalhubstapler in enge Gassen zwischen den Containern verfahren kann. Daher werden häufig die Räder so ausgeführt, daß in ihnen Motoren, Getriebe und andere für die Fortbewegung wichtigen Teile angeordnet sind. An den Fahrträgern befinden sich in der Regel jeweils zwei Stützen. Auf den Stützen befinden sich das Hubwerk, der Oberrahmen, das Fahrhaus und Motoren, die in der Regel Verbrennungsmotoren, z. B. Dieselmotoren, darstellen, die den Strom für den Antrieb in den Rädern liefern.

Ein Spreader zum Erfassen und Transportieren von Containern an einem Portalhubwagen ist in DE 103 55 946.9 beschrieben, wobei dieser Spreader nicht nur seitlich verschiebbar ist, sondern auch in Längsrichtung zum Container bewegbar ist, so daß der Portalhubstapler Fehlpositionen nicht durch Fahrbewegungen korrigieren muß.

Hintereinander angeordnete Spreader, mit denen beispielsweise zwei 20-Fuß-Container transportierbar sind, sind aus WO 01/62657 A1 bekannt, wobei die vorgeschlagene Spreadervorrichtung auch geeignet ist, sehr lange Container zu erfassen und zu stapeln.

Um die Transportkapazität in den Hafenanlagen zu erhöhen, wurden Portalhubstapler entwickelt, die einen Spreader aufweisen, mit dessen Hilfe zwei hintereinander stehende Container aufgenommen und transportiert werden können. Solche Portalkrane wurden beispielsweise in EP 0 960 067 B1 beschrieben.

Um die Transportkapazität in den Hafenanlagen zu erhöhen, wurden Portalhubstapler entwickelt, die einen längeren Spreader aufweisen, so daß mehrere Container hintereinander stehend transportiert werden können. Auch derartige Entwicklungen sind aus der Literatur bekannt. Jüngste Entwicklungen, um noch höhere Umschlagraten von Container abzuarbeiten, sehen vor, daß Portalhub- oder Ship-to Shore-Krane mit sogenannten Tandem-Spreadersystemen ausgerüstet sind. Mit diesen Tandem-Spreadersystemen werden mehrere, vorzugsweise zwei nebeneinander stehende Frachtcontainer von 40 Fuß oder vier 20 Fuß Container neben- und hintereinander stehend erfaßt und von der Hafenanlagen zum Schiff oder vom Schiff zu Hafenanlage transportiert.

Beim Transport vom Hafen zum Schiff setzt das voraus, daß mehrere Container nebeneinander stehend abgestellt sind, damit sie vom Tandem-Spreadersystem des Ship-to-Shore-Kranes erfaßt werden können. Nachdem gleichzeitigen Transport von mehreren Containern vom Schiff auf die Hafenfläche setzt das voraus, daß ein Weitertransport der abgesetzten Container schnell und zuverlässig erfolgen kann, da sonst der zu langsame Transport im Hafen das Entladetempo des Portalkranes begrenzt. Die bekannten Portalhubstapler zum Transportieren und Stapeln von Frachtcontainern sind allerdings in ihrer derzeitigen Bauweise nicht in der Lage, zwei nebeneinander stehende Container zu transportieren, da sich zwischen diesen keine Gasse befindet, die vom Fahrträger durchfahren werden kann. Weiterhin sind ihre Hubwerke nicht geeignet, zwei nebeneinander stehende Container voneinander zu trennen.

WO 2005/090223 A1 beschreibt ein Spreadersystem zum Erfassen und Transportieren von Containern, mit dem zwei nebeneinander angeordnete Container erfaßt und transportiert werden können. Beide Spreader sind im Normalzustand fest miteinander verbunden. Es besteht aber auch die Möglichkeit, beide Spreader mittels einer Hydraulikeinrichtung, die im oberen Bereich angeordnet ist, voneinander zu trennen und Container in einem gewissen Abstand aufzusetzen. Weiterhin besteht auch die Möglichkeit, zwei Container unabhängig voneinander zu erfassen und abzusetzen. Das setzt allerdings voraus, daß zwei unabhängig voneinander verfahrbare Katzen angeordnet sind. Weiterhin ist ein Hydraulikmechanismus im oberen Bereich des Spreaders angeordnet, was dazu führt, daß der Spreader eine große Bauhöhe aufweist. Diese Bauhöhe ist für Portalkrane unproblematisch, stellt aber bei einem Einsatz an einem Portalhubstapler ein Problem dar, denn die Höhe des Portalhubstaplers nimmt zu, was gerade für dieses Fahrzeug ungünstig ist, da bestimmte Bauhöhen nicht überschritten werden sollen.

WO 2006/083230 A1 und WO 03/104132 A1 beschreiben weitere Lösungen, bei denen nebeneinander angeordnete Spreader zum Transport von Containern mittels Hebemechanismus auseinander- und zusammenfahrbar sind. Damit sind zusammenstehende Container erfaßbar und voneinander trennbar und dann wieder abstellbar. Abgesehen davon, daß derartige Hebemechanismen aus einer Vielzahl von Teilen bestehen und dadurch ein hohes Gewicht aufweisen und störanfällig sind, haben sie den Nachteil, daß sie oberhalb des Spreaders angeordnet sind, so daß sie für den Einbau in Portalhubstaplern, deren Gewicht und vor allem deren Bauhöhe begrenzt sind, ungeeignet sind.

Ein Überfahren von zwei übereinander stehenden Containern ist aufgrund der Tatsache nicht möglich, daß herkömmliche Portalhubstapler auf Containerbreite ausgelegt sind. Mit dem Entstehen von Tandem-Spreadersystemen an Ship-to-Shore-Kranen und deren Einsatz beim Umschlag von Frachtcontainern ist daher die Notwendigkeit entstanden, eine platzsparende Möglichkeit zu schaffen, Frachtcontainer so zu transportieren und abzustellen, daß sie dicht nebeneinander stehend von Spreadersystemen erfaßt und zuverlässig transportiert und so voneinander getrennt werden können, daß sie mit herkömmlichen Portalhubstaplern verfahr- und transportierbar sind.

Diese Aufgabe wird durch einen Portalhubstapler nach den Merkmalen des ersten Patentanspruches gelöst.

Vorteilhafte Ausgestaltungen sind in den Unteransprüchen genannt.

Die erfindungsgemäß Lösung sieht einen Portalhubstapler zum Transportieren und Stapeln von Frachtcontainern vor, der aus zwei Fahrträgern mit lenkbaren Rädern, Stützen, dem Hubwerk, dem Oberrahmen, dem Fahrhaus und Motoren besteht, wobei am Hubbalken mindestens zwei unabhängig voneinander in waagerechter Richtung verfahrbare Spreader nebeneinander angeordnet sind. Bei diesem Fahrzeug stützen sich zwei Portale auf ein rechtes und ein linkes Fahrwerk und ermöglichen so das Überfahren der zu transportierenden Containern. Eine eingesetzte Bühne im Kopfbereich der Portale bietet Platz für den Antriebsstrang und das Hubwerk. Das Gerät wird von einem Fahrzeugführer bedient und ist in der Lage, Container mit mehreren angehängten Spreadern, vorzugsweise zwei Spreadern, zu greifen und mit einem gemeinsamen Seilhubwerk zu heben. Die Spreader sind in je einem gemeinsamen Hubbalken vorn und hinten gelagert und unabhängig voneinander in Seitenrichtung zu bewegen. Bei dieser Bauweise können die beiden Spreader flach ausgeführt sein, so daß eine geringe Höhe des Portalhubstaplers möglich ist. Die Beweglichkeit zur Seite ist derart ausgelegt, daß vor dem Absetzen der Container ein Auseinanderfahren möglich ist, so daß die erforderliche Fahrgasse für einen herkömmlichen Straddle Carrier vor dem Absetzen geöffnet werden kann. Entsprechend können auch in größerem Abstrand parallel stehende Container aufgenommen und zusammengefahren und zum Beschicken von Ship-to-Shore-Kranen von einem Vorstapelbereich zu dem Ort verfahren werden, in dem die Frachtcontainer vom Spreadersystem des Portalhubkranes erfaßt werden. Die Aufhängung der Spreader in den Hubbalken ist konstruktiv so ausgeführt, daß Container mit einer unterschiedlichen Höhe aufgenommen werden können, wobei Unterschiede bis einem Fuß betragen können.

Vorteilhaft ist es, am Fahrwerk acht gelenkte und einzeln gefederte Räder anzuordnen, wovon mindestens vier Räder angetrieben und mindestens vier Räder gebremst sind. Weiterhin ist es vorteilhaft, als Energiequelle einen einzelnen Dieselmotor zu installieren. Das Antriebssystem kann sowohl elektrisch als auch hydraulisch ausgeführt sein. Das vorhandene Seilhubwerk ist geeignet zum Antrieb beider Aufnahmemittel, die Spreader darstellen. Die Spreader sind an einem gemeinsamen Hubbalken vorn und hinten aufgehängt. Durch die Portalbauweise sind vorzugsweise zwei nebeneinander stehende Container bzw. vier Container, von denen je zwei direkt hintereinander stehen, überfahr- und transportierbar. Die Containeraufnahmemittel, vorzugsweise Spreader, sind nicht nur unabhängig voneinander in den Hubbalken verschiebbar, sondern auch so ausgeführt, daß sie horizontal drehbar sind.

Vorteilhaft ist es, daß die Aufhängungen der Containeraufnahmemittel derart flexibel ausgeführt sind, daß unterschiedliche Containerhöhen sowie Positionsungenauigkeiten ausgeglichen werden. Derartige Lösungen sind von herkömmlichen Spreadern an Portalhubstaplern bekannt.

Im Folgenden wir die Erfindung an zwei Figuren und einem Ausführungsbeispiel näher erläutert. Die Figuren zeigen:
- Figur 1:: Portalhubstapler mit zwei nebeneinander angeordneten Containern, die angehoben wurden.
- Figur 2:: Portalhubstapler mit zwei nebeneinander angeordneten Containern, wobei die Spreader in Richtung auf die Fahrwerke verfahren wurden.

Die *Figur 1* zeigt einen Portalhubstapler zum Transportieren und Stapeln von Frachtcontainern, bestehend aus den zwei Fahrwerken 2, an denen Federn 6 und jeweils vier Räder 7 angeordnet sind, die alle vier lenkbar sind, wobei jeweils mindestens zwei Räder 7 angetrieben sind und mindestens zwei Räder 7 auf jeder Seite gebremst sind. Von den beiden Fahrwerken 2 führen Stützen 8 zum Portal 1, an dem Fahrerhaus 9 und die Bühne 3 angeordnet sind. Auf der Bühne 3 ist ein Dieselmotor oder eine alternative, ebenfalls unabhängige Energiequelle entsprechender Leistung angeordnet, der die elektrische Energie für den Antrieb der Räder 7 liefert. An den Hubbalken 4 sind jeweils zwei Spreader 5 angeordnet, die unabhängig voneinander in waagerechter Richtung verfahrbar sind. Der Portalhubstapler fährt über zwei von einem Ship-to-Shore-Kran mit Tandem-Spreadersystem abgesetzten, nebeneinander angeordneten Containern 11 und nimmt diese mit seinen Spreadern 5 auf, hebt diese an und verfährt sie an einem dafür vorgesehenen Ort. Vor dem Absetzen, günstigerweise während des Verfahrens, verfahren die beiden Spreader 5 am Hubbalken 4, so daß die Container 11 einen Abstand zueinander haben und eine Gasse bilden, die von herkömmlichen Portalhubstaplern überfahren werden können.

Eine derartige Stellung ist in *Figur 2* gezeigt.

Die vorgeschlagene Lösung hat den Vorteil, daß direkt ohne Abstand nebeneinander abgesetzte Container 11 gegriffen, transportiert und voneinander getrennt werden können oder aber im Abstand stehende Container mit einer Gasse gegriffen, transportiert und zusammengefahren werden können, so daß ein Weitertransport durch Mehrspreadersysteme ohne weiteres möglich ist. Es können unterschiedlich hohe Container gegriffen und transportiert werden. Die Hubhöhe ermöglicht ein Überfahren von am Boden stehenden Containern mit angeschlagenen und abgehobenen Containern 16.

### Liste der verwendeten Bezugszeichen

- 1: Portal
- 2: Fahrwerk
- 3: Bühne
- 4: Hubbalken
- 5: Spreader
- 6: Federn
- 7: Räder
- 8: Stützen
- 9: Fahrerhaus
- 10: Dieselmotor
- 11: Container

## Patentansprüche

1. Portalhubstapler zum Transportieren und Stapeln von Frachtcontainern (16), bestehend aus zwei Fahrträgern (2) mit lenkbaren Rädern (7), Stützen (8), dem Hubwerk, dem Oberrahmen, dem Fahrerhaus (9) und Motoren (10), **dadurch gekennzeichnet, daß** am Hubbalken (4) mindestens zwei unabhängig voneinander in waagerechte Richtung verfahrbare Spreader (5) nebeneinander angeordnet sind.

2. Portalhubstapler nach Anspruch 1, **gekennzeichnet dadurch, daß** das Fahrwerk (2) gelenkte Räder (7) aufweist.

3. Portalhubstapler nach den Ansprüchen 1 und 2, **dadurch gekennzeichnet, daß** die Räder (7) einzeln gefedert sind.

4. Portalhubstapler nach den Ansprüchen 1 bis 3, **dadurch gekennzeichnet, daß** mindestens vier Räder (7) angetrieben Räder (7) sind.

5. Portalhubstapler nach den Ansprüchen 1 bis 4, **dadurch gekennzeichnet, daß** mindestens vier Räder (7) gebremst ausgeführt sind.

6. Portalhubstapler nach den Ansprüchen 1 bis 5, **dadurch gekennzeichnet, daß** als Energiequelle ein Dieselmotor (10) oder eine alternative, ebenfalls unabhängige Energiequelle entsprechender Leistung angeordnet ist.

7. Portalhubstapler nach den Ansprüchen 1 bis 6, **dadurch gekennzeichnet, daß** das Antriebssystem elektrisch ausgeführt ist.

8. Portalhubstapler nach den Ansprüchen 1 bis 7, **dadurch gekennzeichnet, daß** das Antriebsystem hydraulisch ausgeführt ist.

9. Portalhubstapler nach einem der Ansprüche 1 bis 8, **dadurch gekennzeichnet, daß** ein gemeinsames Seilhubwerk für beide Spreader (5) benutzt wird.

10. Portalhubstapler nach einem der Ansprüche 1 bis 9, **dadurch gekennzeichnet, daß** die Spreader (5) an einem Hubbalken (4) vorn und einem Hubbalken (4) hinten aufgehängt sind.

11. Portalhubstapler nach einem der Ansprüche 1 bis 10, **dadurch gekennzeichnet, daß** zwei direkt nebeneinander und zwei direkt hintereinander stehende Container (11) überfahren und transportiert werden können.

12. Portalhubstapler nach einem der Ansprüche 1 bis 11, **dadurch gekennzeichnet, daß** Spreader (5) horizontal drehbar sind.

## Claims

1. Straddle carrier for transporting and stacking freight containers (16), comprising two chassis beams (2) having steerable wheels (7), supports (8), the lifting beam, the overhead frame, the driver's cab (9) and engines (10), **characterized in that** at least two spreaders (5) that are movable in a horizontal direction independent of each other are disposed in a side-by-side relationship on the lifting beam (4).

2. Straddle carrier according to claim 1, **characterized in that** the chassis beam (2) has steerable wheels (7).

3. Straddle carrier according to claims 1 and 2, **characterized in that** the wheels (7) are individually spring-mounted.

4. Straddle carrier according to claims 1 to 3, **characterized in that** at least four wheels (7) are driven wheels (7).

5. Straddle carrier according to claims 1 to 4, **characterized in that** at least four of wheels (7) are configured to be braked.

6. Straddle carrier according to claims 1 to 5, **characterized in that** as an energy source a diesel engine (10) or an alternative, also independent energy source of corresponding power is arranged.

7. Straddle carrier according to claims 1 to 6, **characterized in that** the drive system is an electrical drive system.

8. Straddle carrier according to claims 1 to 7, **characterized in that** the drive system is a hydraulic drive system.

9. Straddle carrier according to one of claims 1 to 8, **characterized in that** a common rope hoist is used for both spreaders (5).

10. Straddle carrier according to one of claims 1 to 9, **characterized in that** the spreaders (5) are suspended on one of the lifting beams (4) at the front and at the back of the spreaders (5).

11. Straddle carrier according to one of claims 1 to 10, **characterized in that** two containers (11) standing directly side by side and two containers (11) standing directly behind each other may be straddled and transported.

12. Straddle carrier according to one of claims 1 to 11, **characterized in that** the spreaders (5) are horizontally rotatable.

## Revendications

1. Chariot cavalier destiné au transport et à l'empilement de conteneurs à fret (16), se composant de deux supports de roulement (2) avec des roues dirigeables (7), d'appuis (8), du dispositif de levage, du cadre supérieur, de la cabine de conduite (9) et de moteurs (10), **caractérisé en ce qu'**au moins deux palonniers (5) mobiles indépendamment l'un de l'autre dans le sens horizontal sont disposés l'un à côté de l'autre sur le longeron mobile (4).

2. Chariot cavalier selon la revendication 1, **caractérisé en ce que** le mécanisme de roulement (2) présente des roues dirigées (7).

3. Chariot cavalier selon les revendications 1 et 2, **caractérisé en ce que** les roues (7) sont suspendues sur ressorts individuellement.

4. Chariot cavalier selon les revendications 1 à 3, **caractérisé en ce qu'**au moins quatre roues (7) sont des roues motrices (7).

5. Chariot cavalier selon les revendications 1 à 4, **caractérisé en ce qu'**au moins quatre roues (7) sont réalisées freinées.

6. Chariot cavalier selon les revendications 1 à 5, **caractérisé en ce qu'**un moteur diesel (10) ou une source d'énergie alternative aussi indépendante de puissance correspondante est disposé(e) comme source d'énergie.

7. Chariot cavalier selon les revendications 1 à 6, **caractérisé en ce que** le système d'entraînement est réalisé électrique.

8. Chariot cavalier selon les revendications 1 à 7, **caractérisé en ce que** le système d'entraînement est réalisé hydraulique.

9. Chariot cavalier selon l'une quelconque des revendications 1 à 8, **caractérisé en ce qu'**un dispositif de levage à câble commun aux deux palonniers (5) est utilisé.

10. Chariot cavalier selon l'une quelconque des revendications 1 à 9, **caractérisé en ce que** les palonniers (5) sont suspendus à l'avant et à l'arrière à un longeron mobile (4).

11. Chariot cavalier selon l'une quelconque des revendications 1 à 10, **caractérisé en ce qu'**il est possible de passer sur et de transporter deux conteneurs (11) directement contigus et deux conteneurs (11) directement l'un derrière l'autre.

12. Chariot cavalier selon l'une quelconque des revendications 1 à 11, **caractérisé en ce que** des palonniers (5) peuvent être tournés horizontalement.
